# EUROPÄISCHE PATENTSCHRIFT

(11) **EP 1 062 659 B1**
(45) Veröffentlichungstag und Bekanntmachung des Hinweises auf die Patenterteilung: **30.01.2002**
(21) Anmeldenummer: 99917771.0
(22) Anmeldetag: 08.03.1999
(51) Int. Cl.: G10L 21/02

(54) **VERFAHREN UND VORRICHTUNG ZUR BEARBEITUNG EINES TONSIGNALS**
METHOD AND DEVICE FOR PROCESSING A SOUND SIGNAL
PROCEDE ET DISPOSITIF POUR TRAITER UN SIGNAL ACOUSTIQUE

(30) Priorität: 19.03.1998 DE 19812207
(43) Veröffentlichungstag der Anmeldung: 27.12.2000
(73) Patentinhaber: SIEMENS AKTIENGESELLSCHAFT, 80333 München (DE)
(72) Erfinder: SCHNEIDER, Tobias, D-81825 München (DE)
(86) Internationale Anmeldenummer: DE9900615
(87) Internationale Veröffentlichungsnummer: WO9948084

(56) Entgegenhaltungen:
- EP-A- 0 763 810
- WHIPPLE G: "LOW RESIDUAL NOISE SPEECH ENHANCEMENT UTILIZING TIME-FREQUENCY FILTERING" ICASSP'94: IEEE INTERNATIONAL CONFERENCE ON ACOUSTICS, SPEECH AND SIGNAL PROCESSING, ADELAIDE, AUSTRALIA, Bd. 1, 19. - 22. April 1994, Seiten 5-8, XP000529358 INSTITUTE OF ELECTRICAL AND ELECTRONICS ENGINEERSISBN: 0-7803-1775-9

## Beschreibung

Die Erfindung betrifft ein Verfahren und eine Vorrichtung zur Bearbeitung eines Tonsignals.

Ein System zur Spracherkennung ist aus [1] bekannt. Dort finden sich auch eine grundlegende Einführung in Komponenten des Systems zur Spracherkennung sowie wichtiger, bei der Spracherkennung üblicher Techniken.

Eine Wavelet-Transformation ist aus [2] bekannt. Eine Wavelet-Transformation erfolgt bevorzugt in mehreren Transformationsstufen, wobei eine Transformationsstufe ein Muster in einen Hochpaß- und einen Tiefpaßanteil unterteilt. Der jeweilige Hochpaß- bzw. Tiefpaßanteil weist vorzugsweise eine gegenüber dem Muster reduzierte Auflösung auf (engl. Fachbegriff: Subsampling, d.h. verminderte Abtastrate, dadurch reduzierte Auflösung). Aus dem Hochpaß- und dem Tiefpaßanteil kann das Muster rekonstruiert werden. Dies wird insbesondere durch die spezielle Form der bei der Transformation verwendeten Transformationsfilter gewährleistet. Die Wavelet-Transformation kann eindimensional, zweidimensional oder mehrdimensional erfolgen.

Ein Tonsignal umfaßt ein Nutzsignal und ein Störsignal, wobei die Stärke des Störsignals von der Umgebung abhängt. Für eine Weiterverarbeitung des Tonsignals ist es eine wesentliche Voraussetzung, das Nutzsignal von dem Störsignal zu trennen.

Es sind Verfahren bekannt, die unterschiedliche Bereiche eines Frequenzspektrums des Tonsignals mehr oder minder stark unterdrücken. Dabei ist es von Nachteil, daß eine dynamische Entwicklung des Störsignals nicht berücksichtigt wird.

Whipple, G.: "Low Residual Noise Speech Enhancement Utilizing Time-Frequency Filtering", ICASSP 1994, Bd. 1, Seiten 5-8, Adelaide, Australien offenbart ein Verfahren, um bei Sprache das Störsignal herauszufiltern.

EP 0 763 810 A1 offenbart eine Sprachsignalvorrichtung zum Detektieren eines Sprachsignals in einem störsignalbehaftetem Sprachsignal.

Die **Aufgabe** der Erfindung besteht darin, ein Verfahren und eine Vorrichtung anzugeben, das bzw. die eine Bearbeitung eines Tonsignals derart gewährleistet, daß der oben beschriebene Nachteil vermieden wird.

Diese Aufgabe wird gemäß den Merkmalen der unabhängigen Patentansprüche gelöst.

Mit einer Transformation eines Zeitsignals in einen Frequenzbereich, z.B. mittels Fast-Fourier-Transformation (FFT), wird ein Bereich des Zeitsignals, der eine vorgegebene Anzahl von Abtastwerten umfaßt, in den Frequenzbereich transformiert. Dieser Vorgang erfolgt für unterschiedliche Zeitpunkte, so daß mit fortschreitender Zeit im Frequenzbereich die einzelnen Frequenzen unterschiedliche, von dem jeweiligen transformierten Bereich des Zeitsignals abhängig, Werte entstehen. Auf diese Art kann der Verlauf einer Frequenz über die Zeit dargestellt werden.

Neben der FFT ist auch eine Wavelet-Transformation oder jede andere Transformation für die Abbildung des Zeitbereichs in den Frequenzbereich anwendbar.

Es wird ein Verfahren angegeben zur Bearbeitung eines Tonsignals, bei dem das Tonsignal in einen Frequenzbereich transformiert wird. Für mindestens eine vorgegebene Frequenz des Tonsignals wird eine Einhüllende des in den Frequenzbereich transformierten Tonsignals über die Zeit bestimmt. Die Einhüllende wird in eine Menge von Segmenten, welche Segmente jeweils durch eine vorgegebene Dauer bestimmt sind, unterteilt. Für jedes Segment der Menge von Segmenten wird ein Maximum der Einhüllenden ermittelt. Für eine vorgegebene Anzahl der Segmente der Menge von Segmenten wird das kleinste Maximum ermittelt. Das Tonsignal wird bearbeitet, indem das mit einem Faktor gewichtete kleinste Maximum von dem Tonsignal abgezogen wird.

Vorteilhaft wird somit das kleinste Maximum, das über eine vorgegebene Dauer für die jeweilige Frequenz, deren Einhüllende über die Zeit bestimmt wird, angegeben, wobei das kleinste Maximum vorzugsweise in einem Tonsignal, das ein Nutzsignal und ein Störsignal umfaßt, das Störsignal erfaßt. Insbesondere kommt dies zum Ausdruck, wenn das Tonsignal natürlich gesprochene Sprache ist. Dabei umfaßt die Sprache mehrere Wörter, die, auch bei fließender Aussprache, Stellen mit spektralen Minima (insbesondere Pausen zwischen den einzelnen Wörtern) beinhalten. In solchen Stellen spektraler Minima ist das Nutzsignal nahezu nicht vorhanden, wohingegen das Störsignal dominiert.

Ein anderer Vorteil besteht darin, daß für die Anzahl der Segmente das kleinste Maximum ermittelt wird. Dabei umfassen die mehreren Segmente einen dynamischen Verlauf des Störsignals über die Zeit. So kann das Störsignal ein Motorgeräusch in einem Kraftfahrzeug sein, welches Kraftfahrzeug über einen Zeitraum ständig beschleunigt. Das Störsignal in dem Kraftfahrzeug nimmt somit über die Zeit (während der Beschleunigung) zu. Da jeweils für die Anzahl der Segmente das kleinste Maximum ermittelt wird, erfolgt über die Zeit für jede Anzahl der Segmente eine (erneute) Bestimmung des kleinsten Maximums, so daß die dynamische Entwicklung des Störsignals mitberücksichtigt werden kann.

Eine Weiterbildung der Erfindung besteht darin, daß für eine weitere Anzahl der Segmente der Menge von Segmenten ein Minimum ermittelt wird, und daß das Tonsignal bearbeitet wird, indem das kleinste Maximum verknüpft mit dem Minimum von dem Tonsignal abgezogen wird.

Die Miteinbeziehung des Minimums, das für eine weitere Anzahl der Segmente ermittelt wird, erweist sich zur Adaption des Störsignals, das von dem Tonsignal abzuziehen ist, um das Nutzsignal zu erhalten, als äußerst vorteilhaft. Sofern gerade kein Nutzsignal vorliegt, kennzeichnet das Minimum das Störsignal und ist wird daher von dem Tonsignal abgezogen.

Eine andere Weiterbildung besteht darin, daß das Minimum und das kleinste Maximum gemäß der Beziehung$\text{a + b ·} \frac{\text{max}}{\text{min}} \text{,}$ wobei
- a: einen ersten vorgegebenen Koeffizienten,
- b: einen zweiten vorgegebenen Koeffizienten,
- max: das kleinste Maximum und
- min: das Minimum
bezeichnen, verknüpft sind.

Die Koeffizienten sind dabei derart vorzugeben, daß eine für den Anwendungsfall günstige Reduzierung des Störsignals erfolgt.

Eine vorteilhafte Weiterbildung besteht darin, daß jeweils nach Ablauf der Anzahl bzw. der weiteren Anzahl von Segmenten eine Aktualisierung durchgeführt wird derart, daß von dem Tonsignal ein aktualisiertes Störsignal abgezogen wird.

Im Rahmen einer zusätzlichen Weiterbildung ist es vorteilhaft, wenn das Tonsignal ein Sprachsignal, vorzugsweise natürlich gesprochene Sprache, ist.

Auch ist es eine Weiterbildung, daß das bearbeitete Tonsignal zur Spracherkennung verwendet wird. Gerade für ein System zur Spracherkennung ist ein klares Nutzsignal, möglichst ohne Störsignalanteil, eine vorteilhafte Voraussetzung. So erkennt das System zur Spracherkennung die gesprochene Sprache um so besser, je klarer das Nutzsignal ist. Ferner kann auch das Nutzsignal ausgegeben werden.

Ferner wird eine Vorrichtung zur Bearbeitung eines Tonsignals angegeben, die eine Prozessoreinheit aufweist, die derart eingerichtet ist, daß das Tonsignal in einen Frequenzbereich transformierbar ist. Für mindestens eine vorgegebene Frequenz ist eine Einhüllende des in den Frequenzbereich transformierten Tonsignals über die Zeit bestimmbar. Die Einhüllende ist in eine Menge von Segmenten, die jeweils durch eine vorgegebene Dauer bestimmt sind, unterteilbar. Für jedes Segment der Menge von Segmenten wird ein Maximum der Einhüllenden ermittelt. Für eine Anzahl der Segmente der Menge von Segmenten wird das kleinste Maximum ermittelt. Das Tonsignal wird bearbeitet, indem das mit einem Faktor gewichtete kleinste Maximum von dem Tonsignal abgezogen wird.

Eine mögliche Weiterbildung der Vorrichtung zur Bearbeitung eines Tonsignals besteht darin, daß die Prozessoreinheit derart eingerichtet ist, daß für eine weitere Anzahl der Segmente der Menge von Segmenten ein Minimum ermittelt wird und daß das Tonsignal bearbeitet wird, indem das kleinste Maximum verknüpft mit dem Minimum von dem Tonsignal abgezogen wird.

Die Vorrichtung ist insbesondere geeignet zur Durchführung des erfindungsgemäßen Verfahrens oder einer seiner vorstehend erläuterten Weiterbildungen.

Weiterbildungen ergeben sich auch aus den abhängigen Ansprüchen.

Anhand der folgenden Figuren werden Ausführungsbeispiele der Erfindung näher dargestellt.

Es zeigen
- Fig.1: ein Blockdiagramm, das Schritte eines Verfahrens zur Bearbeitung eines Tonsignals aufweist;
- Fig.2: einen Verlauf einer Einhüllenden f$\frac{\text{H}}{\text{i}}$(t) einer Frequenz fᵢ über die Zeit t;
- Fig.3: eine Prozessoreinheit;
- Fig.4: ein System zur Spracherkennung.

**Fig.1** zeigt ein Blockdiagramm, das Schritte eines Verfahrens zur Bearbeitung eines Tonsignals aufweist. Es werden nachfolgend zwei Varianten zur Bearbeitung des Tonsignals anhand Fig.1a und Fig.1b dargestellt.

In Fig.1a wird das Tonsignal in mindestens einen Frequenzbereich transformiert (vgl. Schritt 101). Vorzugsweise ist diese Transformation eine Fast-Fourier-Transformation (FFT). Dabei wird die Transformation zu bestimmten Zeitpunkten ti durchgeführt und somit ein Verlauf mindestens einer Frequenz über die Zeitpunkte ti ermittelt. Über diesen zeitabhängigen Verlauf der Frequenz wird eine Einhüllende in einem Schritt 102 bestimmt. Dies wird für mindestens eine Frequenz, insbesondere für mehrere signifikante Frequenzen des Tonsignals, durchgeführt. In einem Schritt 103 wird die die jeweilige Frequenz Einhüllende in eine Menge von Segmenten, welche Segmente vorzugsweise gleiche Dauer aufweisen, unterteilt. Für jedes Segment wird ein Maximum im Verlauf der Einhüllenden ermittelt (vgl. Schritt 104). In einem Schritt 105 wird das kleinste Maximum einer vorgegebenen Anzahl von Segmenten bestimmt und dieses kleinste Maximum, insbesondere gewichtet mit einem Faktor, vom Tonsignal abgezogen, um so das Störsignal zu reduzieren und ein möglichst starkes Nutzsignal zu gewährleisten (vgl. Schritt 106). Das kleinste Maximum wird dabei für eine bestimmte Anzahl zurückliegender Segmente ermittelt, wobei eine Aktualisierung nach einer vorgegebenen Zeit für das kleinste Maximum erneut durchgeführt wird unter Berücksichtigung der zu dieser neuen Zeit vorgegebenen Anzahl zurückliegender Segmente. Somit erfolgt eine dynamische Anpassung des kleinsten Maximums für die Einhüllende der jeweiligen Frequenz über die Zeit zu allen durch die Anzahl N zurückliegender Segmente gegebenen Zeitpunkten. Ein Beispiel, das die Notwendigkeit einer dynamischen Anpassung des Störsignals veranschaulicht, ist das Störsignal in einem beschleunigenden Fahrzeug, bei dem ein Motorgeräusch entsprechend der Beschleunigung über die Zeit zunimmt. Das dem zunehmenden Motorgeräusch entsprechende Störsignal wird durch Aktualisierung des kleinsten Maximums zu vorgegebenen Zeitpunkten für die Einhüllende vorgegebener Frequenzen angepaßt, um ein qualitativ hochwertiges Nutzsignal aus dem Tonsignal zu erhalten.

Fig.1b zeigt entsprechend Fig.1a die Blöcke 101, 102, 103, 104 und 105. Dabei wird nach dem Schritt 103, neben der Bestimmung des Maximums (104 und 105), auch ein Minimum über eine vorgegebene Zeit der Einhüllenden der jeweils untersuchten Frequenz ermittelt (vgl. Schritt 107). Insbesondere interessiert dabei das (kleinste) Minimum über eine vorgegebene Anzahl zurückliegender Segmente, also das von einem momentanen Zeitpunkt an für eine zu berücksichtigende Dauer aus der Einhüllenden hervorgehende Minimum. Schließlich werden in einem Schritt 108 sowohl das kleinste Maximum als auch das Minimum miteinander verknüpft, um ein von dem Tonsignal abzuziehendes Störsignal zu erhalten und somit die Qualität des Nutzsignals entscheidend zu verbessern.

Das Minimum wird mit dem kleinsten Maximum gemäß der Beziehung$\text{a + b ·} \frac{\text{max}}{\text{min}}$ verknüpft, wobei
- a: einen ersten vorgegebenen Koeffizienten,
- b: einen zweiten vorgegebenen Koeffizienten,
- max: das kleinste Maximum und
- min: das Minimum
bezeichnen.

### Daraufhin wird bevorzugt

berechnet, wobei
- Ŝ: das neue (entstörte) Tonsignal,
- X: das gestörte Tonsignal,
- N̂: einen Geräuschschätzwert oder einen mit dem Geräusch stark korrelierten Wert
bezeichnen.

Diese Verknüpfung berücksichtigt auch die zeitliche Variation des Störsignals. Ist dem Nutzsignal ein konstantes Störsignal überlagert, wird genau dieses Störsignal bzw. ein dazu proportionaler Anteil eliminiert.

Das zur Festlegung des Minimums und gegebenenfalls auch kleinsten Maximums zur berücksichtigende Zeitintervall T, das die Dauer der Anzahl zurückliegender Segmente kennzeichnet, wird insbesondere so gewählt, daß dieses Zeitintervall T länger als ein gesprochenes Wort ist (das Tonsignal entspricht hierbei natürlich gesprochener Sprache). Die Aktualisierung des Minimums bzw. des kleinsten Maximums erfolgt zu Zeitpunkten t=n*T, also alle n Zeitintervalle T.

**Fig.2** zeigt einen Verlauf einer Einhüllenden f$\frac{\text{H}}{\text{i}}$(t) einer Frequenz fᵢ über der Zeit t. Auf der Ordinate ist eine Amplitude A_{fᵢ} der Frequenz fᵢ und auf der Abszisse ist die Zeit t angetragen. Weiterhin ist ein Verlauf der Einhüllenden f$\frac{\text{H}}{\text{i}}$(t) über die Zeit t dargestellt. Die Zeitachse t wird in Segmente SEGᵢ, wobei i eine Zeitvariable darstellt, unterteilt. In Fig.2 sind beispielhaft die Segmente SEG1,SEG2,...,SEG6 angetragen. Für jedes Segment SEGᵢ wird ein Maximum Maxi ermittelt, das jeweils ein auf das jeweilige Segment SEGᵢ bezogene Maximum der Einhüllenden f$\frac{\text{H}}{\text{i}}$(t) der Frequenz fᵢ über der Zeit t darstellt. Es ergeben sich die Maxima Max1,Max2,...,Max 6. Nun wird das kleinste der Maxima, im Beispiel Maximum Max6 aus Segment SEG6, bestimmt. Das Minimum Min der dargestellten Segmente SEGᵢ liegt in Segment SEG2. Das auf diese Art bestimmte kleinste Maximum Max6 und das Minimum Min werden auf oben beschriebene Art und Weise miteinander verknüpft und von dem Tonsignal, also der Frequenz fᵢ, abgezogen, um das Nutzsignal (wieder bezogen auf die Frequenz fi) zu verbessern.

Insbesondere wird ein gewichteter Mittelwert aus kleinstem Maximum und Minimum von dem Tonsignal (bezogen auf die jeweils zu berücksichtigte Frequenz fᵢ) abgezogen.

Ferner werden das kleinste Maximum und das Minimum zu einem Zeitpunkt tₐₖₜ unter Berücksichtigung einer vorgegebenen Anzahl N von Segmenten vor diesem Zeitpunkt tₐₖₜ ermittelt. Durch Anpassung des von dem Tonsignal abzuziehenden Störsignals werden zu unterschiedlichen Zeitpunkten tₐₖₜ erneut das kleinste Maximum und das Minimum (über die zurückliegenden N Segmente) ermittelt, miteinander verknüpft und von dem Nutzsignal (bezogen auf die jeweilige Frequenz fᵢ) abgezogen.

Fig.2 zeigt beispielhaft die Einhüllende f$\frac{\text{H}}{\text{i}}$(t) für eine vorgegebene Frequenz fᵢ. Nach Transformation (z.B. nach Durchführung einer FFT) des Tonsignals x(t) in den Frequenzbereich erhält man für jede Frequenz fᵢ genau einen Wert einer Amplitude A_{fᵢ} zu dem jeweiligen Zeitpunkt t. Der Verlauf der Frequenz fᵢ(t) über die Zeit t ergibt sich durch zu verschiedenen Zeitpunkten t durchgeführte Transformationen in den Frequenzbereich. Auf diese Art und Weise erhält man den zeitlichen Verlauf einer vorgegebenen Frequenz fᵢ(t). Über diesen zeitlichen Verlauf der Frequenz fᵢ(t) wird die Einhüllende f$\frac{\text{H}}{\text{i}}$(t) bestimmt. Diese Einhüllende f$\frac{\text{H}}{\text{i}}$(t) ist in Fig.2 dargestellt. Insbesondere werden für mehrere Frequenzen fᵢ jeweils eine Einhüllende f$\frac{\text{H}}{\text{i}}$(t) bestimmt, so daß die Erfindung auf mehrere Einhüllende f$\frac{\text{H}}{\text{i}}$(t), die den Verlauf mehrerer Frequenzen fᵢ über die Zeit darstellen, angewandt wird und so eine deutliche Verbesserung des Tonsignals erreicht wird, indem das ermittelte Störsignal von einem eine Information enthaltenen Tonsignal abgezogen wird.

In **Fig.3** ist eine Prozessoreinheit PRZE dargestellt. Die Prozessoreinheit PRZE umfaßt einen Prozessor CPU, einen Speicher SPE und eine Input/Output-Schnittstelle IOS, die über ein Interface IFC auf unterschiedliche Art und Weise genutzt wird: Über eine Grafikschnittstelle wird eine Ausgabe auf einem Monitor MON sichtbar und/oder auf einem Drucker PRT ausgegeben. Eine Eingabe erfolgt über eine Maus MAS oder eine Tastatur TAST. Auch verfügt die Prozessoreinheit PRZE über einen Datenbus BUS, der die Verbindung von einem Speicher MEM, dem Prozessor CPU und der Input/Output-Schnittstelle IOS gewährleistet. Weiterhin sind an den Datenbus BUS zusätzliche Komponenten anschließbar, z.B. zusätzlicher Speicher, Datenspeicher (Festplatte) oder Scanner.

**Fig.4** zeigt ein System zur Spracherkennung. Voraussetzung für die Erkennung natürlich gesprochener Sprache ist ein geeigneter Formalismus zur Wissensrepräsentation. Ein vollständiges Spracherkennungssystem umfaßt mehrere Verarbeitungsebenen. Dies sind insbesondere Akustik-Phonetik, Intonation, Syntax, Semantik und Pragmatik. In Fig.4 werden die Verarbeitungsebenen bei der Erkennung aufgezeigt (vgl. [1]).

Das natürliche Sprachsignal SPRS gelangt in das Spracherkennungssystem. Dort wird in einer Komponente MEX eine Merkmalsextraktion durchgeführt. Nach der Merkmalsextraktion werden anhand bekannter akustischphonetischer Einheiten APE Sprachlaute erkannt (siehe Block SPLE). Dabei handelt es sich um die Berechnung akustischer Distanzparameter. Nach der Sprachlauterkennung SPLE erfolgt die lexikalische Decodierung (Worterkennung) in einem Block LDK mit Hilfe des Aussprachemodells bzw. Wortlexikons WOLX und daran anschließend eine Syntaxanalyse SYAL mit Hilfe des Sprachmodells, das die Grammatik umfaßt, GRSML. Die Worterkennung LDK und die Syntaxanalyse SYAL stellen die Suche nach einer Entsprechung für das Sprachsignal dar. Schließlich wird in einem Block SENB eine semantische Nachbearbeitung durchgeführt, wobei Kontextwissen und Pragmatik KWPM berücksichtigt werden und schließlich die vom Spracherkennungssystem erkannte Sprache ERSPR folgt.

Im Rahmen dieses Dokuments wurde folgende Veröffentlichung zitiert:
[1] A. Hauenstein: "Optimierung von Algorithmen und Entwurf eines Prozessors für die automatische Spracherkennung", Lehrstuhl für Integrierte Schaltungen, Technische Universität München, Dissertation, 19.07.1993, Kapitel 2, Seiten 13 bis 26.
[2] S.G. Mallat: A Theory for Multiresolution Signal Decomposition: The Wavelet Representation, IEEE Trans, on Pattern Analysis and Machine Intelligence, Vol.11, No.7, July 1989, Seiten 674-693.

## Patentansprüche

1. Verfahren zur Bearbeitung eines Tonsignals,
a) bei dem das Tonsignal in einen Frequenzbereich transformiert wird (101),
b) bei dem für mindestens eine vorgegebene Frequenz eine Einhüllende des in den Frequenzbereich transformierten Tonsignals über die Zeit bestimmt wird (102),
c) bei dem die Einhüllende in eine Menge von Segmenten, die jeweils durch eine vorgegebene Dauer bestimmt sind, unterteilt wird (103),
d) bei dem für jedes Segment der Menge von. Segmenten ein Maximum der Einhüllenden ermittelt wird (104),
e) bei dem für eine Anzahl der Segmente der Menge von Segmenten das kleinste Maximum ermittelt wird (105),
f) bei dem das Tonsignal bearbeitet wird, indem das mit einem Faktor gewichtete kleinste Maximum von dem Tonsignal abgezogen wird (106).

2. Verfahren nach Anspruch 1,
a) bei dem für eine weitere Anzahl der Segmente der Menge von Segmenten ein Minimum ermittelt wird (107),
b) bei dem das Tonsignal bearbeitet wird, indem das kleinste Maximum verknüpft mit dem Minimum von dem Tonsignal abgezogen wird (108).

3. Verfahren nach Anspruch 2,
bei dem das Minimum und das kleinste Maximum gemäß folgender Beziehung verknüpft sind:$\text{a + b ·} \frac{\text{max}}{\text{min}} \text{,}$ wobei
a einen ersten vorgegebenen Koeffizienten,
b einen zweiten vorgegebenen Koeffizienten,
max das kleinste Maximum und
min das Minimum
bezeichnen.

4. Verfahren nach einem der vorhergehenden Ansprüche, bei dem jeweils nach Ablauf der Anzahl bzw. der weiteren Anzahl von Segmenten das Tonsignal bearbeitet wird.

5. Verfahren nach einem der vorhergehenden Ansprüche, bei dem das Tonsignal ein Sprachsignal ist.

6. Verfahren nach einem der vorhergehenden Ansprüche, bei dem das bearbeitete Tonsignal zur Spracherkennung verwendet wird.

7. Vorrichtung zur Bearbeitung eines Tonsignals, bei der eine Prozessoreinheit derart eingerichtet ist, daß
a) das Tonsignal in einen Frequenzbereich transformiert wird (101).
b) für mindestens eine vorgegebene Frequenz eine Einhüllende des in den Frequenzbereich transformierten Tonsignals über die Zeit bestimmt wird (102),
c) die Einhüllende in eine Menge von Segmenten, die jeweils durch eine vorgegebene Dauer bestimmt sind, unterteilt wird (103),
d) für jedes Segment der Menge von Segmenten ein Maximum der Einhüllenden ermittelt wird (104),
e) für eine Anzahl der Segmente der Menge von Segmenten das kleinste Maximum ermittelt wird (105),
f) das Tonsignal bearbeitet wird, indem das mit einem Faktor gewichtete kleinste Maximum von dem Tonsignal abgezogen wird (106).

8. Vorrichtung nach Anspruch 7,
bei der die Prozessoreinheit derart eingerichtet ist, daß
a) für eine weitere Anzahl der Segmente der Menge von Segmenten ein Minimum ermittelt wird (107),
b) das Tonsignal bearbeitet wird, indem das kleinste Maximum verknüpft mit dem Minimum von dem Tonsignal abgezogen wird (108).

## Claims

1. Method for processing a sound signal,
a) in which the sound signal is transformed (101) into a frequency domain,
b) in which an envelope of the sound signal that has been transformed into the frequency domain over the time is determined (102) for at least one prescribed frequency,
c) in which the envelope is subdivided (103) into a quantity of segments each determined by a prescribed duration,
d) in which a maximum of the envelope is determined (104) for each segment of the quantity of segments,
e) in which the smallest maximum is determined (105) for a number of the segments of the quantity of segments,
f) in which the sound signal is processed by the smallest maximum, weighted by a factor, being subtracted (106) from the sound signal.

2. Method according to Claim 1,
a) in which a minimum is determined (107) for a further number of the segments of the quantity of segments,
b) in which the sound signal is processed by the smallest maximum, combined with the minimum, being subtracted (108) from the sound signal.

3. Method according to Claim 2, in which the minimum and the smallest maximum are combined in accordance with the following relationship:$\text{a + b ·} \frac{\text{max}}{\text{min}} \text{,}$ where
a designates a first prescribed coefficient,
b designates a second prescribed coefficient,
max designates the smallest maximum and
min designates the minimum.

4. Method according to one of the preceding claims,
in which the sound signal is processed in each case after the number or the further number of segments has elapsed.

5. Method according to one of the preceding claims,
in which the sound signal is a voice signal.

6. Method according to one of the preceding claims,
in which the processed sound signal is used for voice recognition purposes.

7. Apparatus for processing a sound signal,
in which a processor unit is set up in such a way that
a) the sound signal is transformed (101) into a frequency domain,
b) an envelope of the sound signal that has been transformed into the frequency domain over the time is determined (102) for at least one prescribed frequency,
c) the envelope is subdivided (103) into a quantity of segments each determined by a prescribed duration,
d) a maximum of the envelope is determined (104) for each segment of the quantity of segments,
e) the smallest maximum is determined (105) for a number of the segments of the quantity of segments,
f) the sound signal is processed by the smallest maximum, weighted by a factor, being subtracted (106) from the sound signal.

8. Apparatus according to Claim 7,
in which the processor unit is set up in such a way that
a) a minimum is determined (107) for a further number of the segments of the quantity of segments,
b) the sound signal is processed by the smallest maximum, combined with the minimum, being subtracted (108) from the sound signal.

## Revendications

1. Procédé pour traiter un signal acoustique,
a) dans lequel le signal acoustique est transformé en une gamme de fréquences (101),
b) dans lequel on détermine, pour au moins une fréquence prédéfinie, une enveloppante dans le temps du signal acoustique transformé en la gamme de fréquences (102),
c) dans lequel l'enveloppante est subdivisée en un ensemble de segments qui sont déterminés chacun par une durée prédéfinie (103),
d) dans lequel on détermine un maximum de l'enveloppante pour chaque segment de l'ensemble de segments (104),
e) dans lequel on détermine le plus petit maximum pour un nombre de segments de l'ensemble de segments (105),
f) dans lequel on traite le signal acoustique en éliminant du signal acoustique le plus petit maximum pondéré d'un facteur (106).

2. Procédé selon la revendication 1,
a) dans lequel on détermine un minimum pour une autre série de segments de l'ensemble de segments (107),
b) dans lequel on traite le signal acoustique en éliminant du signal acoustique le plus petit maximum mis en relation avec le minimum (108).

3. Procédé selon la revendication 2,
dans lequel le minimum et le plus petit maximum sont mis en relation selon la formule suivante :$\text{a + b.} \frac{\text{max}}{\text{min}}$ où
a désigne un premier coefficient prédéfini,
b un second coefficient prédéfini,
max le plus petit maximum et
min le minimum.

4. Procédé selon l'une quelconque des revendications précédentes, dans lequel le signal acoustique est traité à chaque fois à la fin de la série resp. de l'autre série de segments.

5. Procédé selon l'une quelconque des revendications précédentes, dans lequel le signal acoustique est un signal vocal.

6. Procédé selon l'une quelconque des revendications précédentes, dans lequel le signal acoustique traité est utilisé pour la reconnaissance vocale.

7. Dispositif pour traiter un signal acoustique,
dans lequel une unité de processeur est établie de manière à ce que
a) le signal acoustique soit transformé en une gamme de fréquences (101),
b) une enveloppante dans le temps du signal acoustique transformé en la gamme de fréquences soit déterminée pour au moins une fréquence prédéfinie (102),
c) l'enveloppante soit subdivisée en un ensemble de segments qui sont déterminés chacun par une durée prédéfinie (103),
d) un maximum de l'enveloppante soit déterminé pour chaque segment de l'ensemble de segments (104),
e) le plus petit maximum soit déterminé pour un nombre de segments de l'ensemble de segments (105),
f) on traite le signal acoustique en éliminant du signal acoustique le plus petit maximum pondéré d'un facteur (106).

8. Dispositif selon la revendication 7,
dans lequel l'unité de processeur est établie de manière à ce que
a) un minimum soit déterminé pour une autre série de segments de l'ensemble de segments (107),
b) on traite le signal acoustique en éliminant du signal acoustique le plus petit maximum mis en relation avec le minimum (108).
